# FASCICULE DE BREVET EUROPEEN

(11) **EP 0 022 395 B1**
(45) Date de publication et mention de la délivrance du brevet: **06.07.1983**
(21) Numéro de dépôt: 80400936.3
(22) Date de dépôt: 24.06.1980
(51) Int. Cl.: G08B 5/30

(54) **Aimant permanent pour élément bistable et élément bistable et unités de visualisation de données pourvues d'au moins un tel élément**
Permanentmagnet für ein bistabiles Element und bistabiles Element und mit mindestens einem dieser Elemente ausgestattete Datenanzeigeeinheiten
Permanent magnet for bistable element and bistable element and data display units provided with at least one such element

(30) Priorité: 05.07.1979 FR 7917804
(43) Date de publication de la demande: 14.01.1981
(73) Titulaire: VANDEPUTTE Fils & Cie. S.A., F-59203 Tourcoing (FR)
(72) Inventeur: Forest, Jean-Pierre, F-59126 Linselles (FR); Rabette, Jean, F-59910 Bondues (FR)
(74) Mandataire: Ecrepont, Robert Pierre

## Description

L'invention se rapporte à un aimant permanent pour élément bistable actionnable par des moyens magnétiques ainsi qu'à ces éléments et unités de visualisation de données pourvues d'au moins un tel élément.

Dans un tel élément bistable, la visualisation des données est obtenue au moyen d'un rotor formé d'un corps cylindrique (brevet US-A-2.740.955), sphérique (brevet US-A-3.036.300) ou même plat (brevet US-A-1.191.023) dont l'une des deux surfaces, que sont pour chaque forme de corps ci-dessus évoqués, respectivement, les moitiés de la face latérale, les surfaces hémisphériques ou les faces opposées, est porteuse, au moins localement, d'une indication différente de celle donnée par l'autre surface.

Par exemple, ces indications différentes seront des plages de couleurs conventionnelles telles que blanche ou jaune d'une part et noire d'autre part.

Selon la surface ainsi offerte à la vue, ce corps affiche donc une indication qui, soit, se suffit à elle-même (brevets US-A-2.415.452 et 2.740.955) soit participe en combinaison avec d'autres éléments à la construction d'une indication plus complexe, telle que par exemple à la restitution de caractères (brevets US-A-1.191.023, 1.799.731 et 3.036.300).

Ces caractères permettent alors entre autres applications, de composer des panneaux d'affichage d'horaires pour gares, aérogares, de résultats sportifs, etc....

Comme annoncé plus haut, pour orienter correctement chaque rotor d'élément bistable, celui-ci est actionnable en rotation de cent quatre vingts degrés autour de son axe, par des moyens magnétiques.

De tels moyens magnétiques sont décrits dans les brevets précités et dans de nombreux autres documents et par exemple dans le brevet US-A-3.025.512 qui correspond au préambule de la revendication 1 et, dans lequel, outre le rotor, ces moyens magnétiques comprennent:
- un aimant permanent solidarisé en rotation avec ce rotor auquel il est fixé dans une position telle que l'axe passant par les pôles NORD et SUD de l'aimant permanent soit sensiblement radial par rapport à l'axe de rotation du rotor,
- un stator comprenant un support pour le composant ci-a-près,
- un électro-aimant fixé au support et ce dans une position telle que ses pôles NORD et SUD soient disposés sensiblement à la fois symétriquement par rapport à l'axe de rotation du rotor et dans le plan de rotation des pôles de l'aimant permanent par rapport à l'axe du rotor,
- un moyen de raccordement fugitif de l'électro-aimant à une source de courant continu de polarité réversible.

On sait que:
-d'une part deux aimants mis en présence l'un de l'autre exercent entre eux des forces d'attraction au niveau de leurs extrémités de polarité différente et de répulsion au niveau de leurs extrémités de même polarité et,
- d'autre part, l'inversion de la polarité du courant continu alimentant l'électro-aimant conduit à une inversion du sens du champ magnétique de cet électro-aimant.

On comprend donc que, selon le sens du champ magnétique créé par l'électro-aimant du stator, l'aimant permanent et donc le rotor sont:
soit maintenus à leur place si l'aimant permanent était bien orienté,
- soit entraînés en rotation sur un angle de cent quatre vingts degrés pour que l'aimant permanent ait sa bonne position.

L'alimentation de l'électro-aimant peut aussitôt être interrompue car même s'ils n'offraient pas d'aimantation rémanente, étant en matériau magnétique, de ce seul fait les barreaux portant les pôles NORD SUD de l'électro-aimant attireraient encore les pôles de l'aimant permanent et le rotor resterait donc stabilisé dans la position imposée par la dernière commande.

Le fonctionnement d'un tel élément bistable est donc simple dans son principe.

Un problème se poserait toutefois si, avant une commande en rotation, le rotor s'était stabilisé dans une position où l'axe passant par les pôles NORD SUD de son aimant permanent se confondait parfaitement avec l'axe passant par les pôles NORD et SUD de l'électro-aimant.

En effet, les forces de répulsion n'engendreraient alors aucun coupe de rotation, mais s'équilibreraient.

Afin de pallier cet inconvénient, en combinaison avec les moyens magnétiques d'actionnement, il est connu d'utiliser d'autres moyens qui, quant à eux, interviennent pour qu'entre les commandes, les axes des pôles NORD et SUD de l'électro-aimant et celui de l'aimant permanent soient toujours décalés l'un par rapport à l'autre.

Parmi ces autres moyens, on trouve principalement des butées mécaniques limitant généralement l'angle de pivotement du rotor par rapport au stator à moins de cent quatre vingts degrés (brevet US-A-3.025.512) ce que évidemment d'une part, lors de corps de forme cylindrique ou sphérique, réduit la surface utilisable pour l'affichage et surtout d'autre part, lors de corps de forme plane, incline les surfaces d'affichage et ce d'un angle différent selon la surface qui est exposée à la vue, ce qui, dans au moins l'une des positions peut gêner la visibilité.

Dans des variantes de réalisation, dont certaines permettent de conserver un pivotement complet de cent quatre vingts degrés, à l'action de ces butées mécaniques, se combine l'action d'un champ magnétique créé par un aimant permanent supplémentaire et qui est porté par le stator (brevets US-A-2.740.955 et 3.518.661) et/ou l'action résultant d'un positionnement caractéristique de l'aimant permanent du rotor, lequel aimant permanent, lorsque le rotor est stabilisé, peut en effet avoir l'axe de ses pôles NORD et SUD qui, par rapport à celui des pôles de l'électro-aimant est décalé parallèlement (brevets US-A-2.740.955 ou GB-A-1.080.458) ou est incliné (brevet US-A-3.624.941). Avec tous ces autres moyens l'éloignement des pôles de l'électro-aimant de ceux de l'aimant permanent diminue l'attraction au repos et nuit donc à la stabilité du rotor entre les commandes. De plus, du fait de ces moyens mécaniques et/ou magnétiques autres que ceux indispensables pour actionner le rotor, un tel élément bistable est à la fois complexe et surtout encombrant et de prix de revient élevé. Ce sont la des défauts d'autant plus graves que le dit élément est rarement utilisé seul mais, généralement, est utilisé en très grande quantité.

Par exemple, ne serait ce que pour constituer un seul caractère variable, sont déjà couramment utilisées des unités de trente cinq de ces éléments répartis en cinq rangées verticales de sept éléments chacune.

C'est pourquoi, un résultat que l'invention vise à obtenir est un aimant permanent pour élément bistable du type précité qui, pour que son rotor ne se stabilise pas dans des positions où se confonderaient les axes de l'aimant permanent du rotor et de l'électro-aimant du stator, ne fasse pas appel à des moyens distincts de ceux indispensables pour actionner le dit rotor et qui de ce fait est simple, peu encombrant et d'un prix de revient peu élevé.

Un autre but de la présente invention est un tel élément bistable dont les rotations peuvent être exactement de cent quatre vingts degrés, lesquelles rotations peuvent en outre se produire toujours dans le même sens.

Est également un but de l'invention, un tel élément dont les moyens d'actionnement offrent un couple élevé pour une consommation faible et sont entièrement abrités des coups, des poussières et dont le fonctionnement n'est pas perturbé par des champs magnétiques extérieurs.

Est encore un but de l'invention, un élément très stable au repos même en cas de rafale de vent.

L'invention a pour objet un aimant permanent pour élément bistable du type cité plus haut, caractérisé en ce que, dans le plan de rotation de l'aimant permanent, chacune de ses zones polaires présente un contour qui délimite une première fraction de zone située d'un côté de la ligne passant par les pôles de l'aimant et une deuxième fraction située de l'autre côté de cette ligne, le contour de la première fraction étant plus éloigné de l'axe du rotor que le contour de la deuxième fraction.

Le profil de l'aimant permanent est le même que celui du rotor d'après le document US-A-3.638.550.

Elle a également pour objet ces éléments bistables et les unités de visualisation de données comprenant au moins un tel élément.

L'invention sera bien comprise à l'aide de la description ci-après faite, à titre d'exemple non limitatif, en regard du dessin ci-annexé qui représente schématiquement:
-figure 1 : un élément vu en couple par l'axe de rotation du rotor,
-figure 2: cet élément vu en coupe selon 11-11 de la figure 1,
-figure 3: un aimant permanent de type connu,
-figure 4: un aimant permanent selon l'invention,
-figure 5: une vue à grande échelle d'un détail de la figure 4,
- figure 6: une rangée d'éléments entrant dans la composition d'une unité d'affichage,
-figure 7: schématiquement, une telle unité vue de profil,
-figure 8: schématiquement, la face avant d'une telle unité.

En se reportent figures 1 et 2, on voit que cet élément bistable comprend un rotor 1 formé d'un corps cylindrique 2, dont la surface latérale porte, de manière connue, en deux zones diamétralement opposées 2a, 2b, des indications différentes 3a, 3b, telles qu'une pastille 3a de couleur jaune réfléchissante et une pastille 3b de couleur noire et mate.

Le rotor 1 est porté par un axe 4 qui est libre en rotation dans un palier 5 assurant son guidage en rotation et son immobilisation en translation selon au moins une direction ainsi que cela sera exposé plus loin.

Pour orienter correctement le rotor, en vue de lui faire présenter celle des indications 3a, 3b qui convient momentanément, celui-ci est actionné en rotation par des moyens magnétiques comprenant:
- un aimant permanent 6 solidarisé en rotation avec le rotor 1 auquel il est fixé de manière telle que l'axe 7 passant par se pôles NORD N₆ et SUD S,, soit radial par rapport à l'axe de rotation du rotor,
- un stator 8 formé d'un support 9 pour un électro-aimant 10,
-le dit électro-aimant fixé au stator et comprenant un barreau 11 en matériau magnétique plié en U et un bobinage 12 relié à deux broches 13 de connexion,
- un circuit 14 de raccordement des broches 13 à une source 15 de courant continu par l'intermédiaire d'un interrupteur inverseur 16 permettant une alimentation fugitive et réversible du bobinage 12.

Le barreau 11 peut donc être temporairement aimanté dans le sens choisi et l'extrémité de chacune de ses branches 17, 18 présente alors alternativement un pôle NORD Nₗ, et SUD S_{1O'} Les branches 17, 18 du barreau 11 sont disposées à la fois parallèlement et symétriquement par rapport à l'axe 4 avec leur extrémité libre sensiblement dans le plan où tournent les pôles Ng, S_{µ} de l'aimant permanent 6.

Si l'alimentation est telle que les pôles en vis à vis de l'aimant permanent 6 et de l'électro-aimant 10 sont de polarité contraire (figure 2), les forces d'attraction réciproques qui en découlent font que l'aimant permanent reste en place. Par contre, si les dits pôles sont de même polarité, il en résulte des forces de répulsion qui, si elles ne s'équilibrent pas, provoquent une rotation de cent quatre vingts degrés de l'aimant permanent 6 pour que celui-ci retrouve les conditions précédentes.

Après coupure de l'alimentation de la bobine du fait de l'aimantation rémanente du barreau 11 ou du seul fait que ses branches 17, 18 sont en matériau megnétique, les pôles de l'aimant permanent 6 sont maintenus près des branches 17, 18 et conservant donc la dernière position imposée.

On va maintenant décrire comment, selon l'invention, sans autres moyens mécaniques et/ou magnétiques, on évite que le rotor ne se stabilise dans une position où la ligne radiale 7 passant par les pôles de l'aimant permanent 6 se confondrait avec celle 19 passant par les pôles de l'électro-aimant 10.

Cette situation qui serait possible avec un aimant permanent de type connu, conduirait en effet, lors de l'inversion de l'alimentation (figure 3) à un équilibre des forces F et F' de répulsion et ne permettrait pas la rotation de l'aimant permanent 20.

Il est donc bien nécessaire qu'au repos, ces deux lignes 7 et 19 soient déphasées d'un certain angle "A".

Selon une caractéristique essentielle de l'invention, ce résultat est obtenu grâce à des contours ou découpes 21, 22 (figure 4) de l'aimant permanent 6, dans les zones 23, 24 qui présentent les pôles et du fait que, par rapport à l'axe de rotation 4, ces découpes sont diamètralement opposées et situent, à des distances différentes les fraction de zones 23₈, 24₈, d'une part, et 23_{b}, 24_{b} d'autre part, délimitées par la ligne radiale 7.

Ce résultat est dû au fait que dans toute attraction magnétique entre deux corps, la position stable vers laquelle tend le système est celle qui correspond au flux maximum.

En effet, le flux, et donc la force magnétique, croissant lorsque l'entrefer "E" diminue, dans l'hypothèse où les lignes 7 et 19 seraient initialement confondues, les fractions 23₈, 24g, seraient soumises à des forces d'attraction supérieures à celles des fractions 23_{b}, 24_{b} et la différence créerait donc un couple de rotation jusqu'à équilibre des forces en présence (voir lignes de force à la figure 5).

Le déphasage A est proportionnel à l'importance de la découpe et à la grosseur des branches de l'électro-aimant 10.

Par contre, l'aimant permanent 6 peut avoir par ailleurs une forme quelconque telle par exemple celle représentée en traits forts à la figure 4 ou symbolisée en traits fins et hachuré sur la même figure 4.

Cette découpe ne modifiant pas la position effective des pôles de l'électro-aimant, au moment du renversement du champ magnétique, dans l'électro-aimant 10, on se trouve dans la même situation que si l'aimant permanent avait été incliné par des moyens mécaniques et/ou magnétiques.

De ce fait, à chaque inversion de courant, les forces F et F' sont inégales et le rotor pivote donc, et ce, toujours dans le même sens, à savoir, vers le côté découpé, ce qui le distingue des autres éléments bistables connus qui ne pivotent toujours que de cent quatre vingts degrés au maximum et alternativement dans un sens et dans l'autre.

Il est bien évident que sans sortir du cadre de l'invention, cet aimant permanent peut équiper un élément bistable dont le corpos du rotor serait de n'importe quelle forme telle que cylindrique, sphérique ou plate.

Dans un mode préféré de réalisation, ne serait ce que pour l'insensibilité au vent, le corps du rotor est cylindrique ou légèrement bombé et, selon une caractéristique de l'inention, vient coiffer en totalité l'électro-aimant 10 et l'aimant permanent, d'une part, pour les abriter des heurts, des poussières, de l'action des champs magnétiques extérieurs et, d'autre part, pour offrir aux indications à afficher, la plus grande surface possible.

Selon une autre caractéristique, le palier 5 de l'axe de rotation du rotor et donc de l'aimant permanent 6 est rigoureusement positionné par rapport aux branches 17, 18 de l'électro-aimant et ce par engagement des dites branches dans des perçages 25 de la bague 26 réalisant le palier 5. De ce fait, l'entrefer E peut être réduit à la valeur minimale, ce qui permet l'obtention d'un couple de rotation élevé pour une très faible consommation.

L'axe de rotation 4, solidaire du rotor peut être ancré ou simplement engagé dans le palier 5 jusqu'à buter sur le fond 26' du logement, sans qu'il soit nécessaire de prévoir un élément de retenue. En effet, en vertu de la loi du flux maximum déjà exposée plus haut, l'aimant permanent sera sollicité vers l'intérieur des branches de l'électro-aimant et ne pourra s'échapper.

Le support 9 de l'électro-aimant 10 est formé d'une plaque radiale par rapport au prolongement fictif de l'axe 4 de rotation et sur laquelle vient presque s'appuyer l'extrémité en porte à faux du corps cylindrique du rotor et ce, afin de parfaire l'étanchéité.

Cette plaque peut de plus présenter une collerette 27 ou une bague coiffée par le corps du rotor pour assurer le guidage du rotor ou réalisant simplement une chicane d'étanchéité.

Pour une plus grande stabilité, la plaque comporte en outre un socle 28 donnant une bonne assise à tout l'élément bistable et/ou des plots 29 qui formeront des câles de positionnement par appui contre des éléments semblables ou d'autres butées.

Dans le même but, lors de la constitution d'unités de visualisation comportant plusieurs rangées d'élements, les éléments d'une même rangée ou d'une même unité pourraient être portés par un support unique 30.

Protégeant encore les éléments bistables, devant l'unité de visualisation, peut être disposé un masque 31 présentant en regard de chaque corps 2 des découpes 32 de la forme du sigle à faire apparaître et par exemple circulaire, ce qui permet alors d'apposer sur les corps des plages colorées 3ₐ, 3_{b}, de surface plus importante et de forme différente.

## Revendications

1. Aimant permanent (6) pour élément bistable (1, 8) actionnable par des moyens magnétiques (10) et entrant dans la composition d'une unité (2, 30, 31) de visualisation de données, le dit élément comprenant:
- un rotor (1) formé d'un corps (2) sur l'extérieur duquel sont délimitées deux surfaces opposées (2₈, 2_{b}) portant des indications (3₈, 3_{b}) différentes l'une de l'autre,
- l'aimant permanent (6) solidarisé en rotation avec le corps (2) de ce rotor (1) et auquel il est fixé dans une position telle que la ligne (7) passant par ses pôles NORD et SUD soit radiale par rapport à l'axe (4) de rotation du rotor (1), l'aimant ayant une configuration telle que ses zones polaires (23, 24) soient symétriques par rapport au dit axe (4),
- un stator (8) comprenant un support (9),
- un électro-aimant (10) fixé à ce support (9) dans une position telle que ses pôles NORD et SUD soient sensiblement disposés, à la fois, symétriquement par rapport à l'axe (4) de rotation du rotor (1) et dans le plan de rotation des pôles de l'aimant permanent (6) par rapport à l'axe (4) du rotor (1 ),
- un moyen de raccordement de l'électro-aimant (10) à une source de courant continu, en permettant une alimentation fugitive et de polarité réversible,
cet aimant étant caractérise en ce que, dans le plan de rotation de l'aimant permanent (6), chacune de ses zones polaires (23, 24) présente un contour (21, 22) qui délimite une première fraction (23ₐ, 24ₐ) de zone située d'un côté de la ligne (7) passant par les pôles de l'aimant (6) et une deuxième fraction (23_{b}, 24_{b}) située de l'autre côté de cette ligne (7), le contour de la première fraction (23ₐ, 24ₐ) étant plus éloigné de l'axe (4) du rotor (1) que le contour de la deuxième fraction (23_{b}, 24_{b}).

2. Elément bistable (1,8) actionnable par des moyens magnétiques (10) et entrant dans la composition d'une unité (2, 30, 31) de visualisation de données, comprenant:
- un rotor (1) formé d'un corps (2) sur l'extérieur duquel sont délimitées deux surfaces opposées (2a, 2_{b}) portant des indications (3a, 3_{b}) différentes l'une de l'autre,
- un aimant permanent (6) solidarisé en rotation avec le corps (2) de ce rotor (1) et auquel il est fixé dans une position telle que la ligne (7) passant par ses pôles NORD et SUD soit radiale par rapport à l'axe (4) de rotation du rotor ( 1 ),
- un stator (8) comprenant un support (9),
- un électro-aimant (10) fixé à ce support (9) dans une position telle que ses pôles NORD et SUD soient sensiblement disposés, à la fois, symétriquement par rapport à l'axe (4) de rotation du rotor (1) et dans le plan de rotation des pôles de l'aimant permanent (6) par rapport à l'axe (4) du rotor,
- un moyen de raccordement de l'électro-aimant (10) à une source de courant continu, en permettant une alimentation fugitive et de polarité réversible, caractérisé en ce qu'il comprend un aimant permanent (6) selon la revendication 1.

3. Elément bistable selon la revendication 2, caractérisé en ce que le support (9) est formé d'une plaque radiale par rapport au prolongement fictif de l'axe (4) de rotation et jouxtant l'extrémité en porte à faux du corps (2) du rotor (1).

4. Elément bistable selon la revendication 3, caractérisé en ce que la plaque radiale se termine par un socle (28).

5. Unité de visualisation de données, caractérisée en ce qu'elle comprend au moins un élément bistable (1, 8) selon l'une quelconque des revendications 2 à 4.

6. Unité de visualisation de données, selon la revendication 5, caractérisée en ce qu'elle comporte, sur sa face avant, un masque (31 ) présentant des découpes (32) situées chacune en regard du corps (2) d'un élément bistable distinct.

7. Unité de visualisation de données, selon la revendication 6, caractérisée en ce que les découpes (32) du masque ont toutes une forme délimitant, sur la surface (2ₐ, 2_{b}) du corps (2) de l'élément, le contour de l'indication que l'on veut y faire apparaître.

## Patentansprüche

1. Dauermagnet (6) für ein bistabiles Element (1, 8), welches durch magnetische Mittel (10) betätigbar und Bestandteil einer Anzeigeeinheit (2, 30, 31) ist, wobei dieses Element aufweist:
― einen Anker (1), der aus einem Körper (2) gebildet ist, auf dessen Außenfläche zwei einander gegenüberliegende Flächen (2a, 2b) begrenzt sind, die Anzeigen (3a, 3b) aufweisen, deren eine sich von der anderen unterscheidet;
- den Dauermagnet (6), der sich zusammen mit dem Körper (2) des Ankers (1) dreht, an welchem er in einer solchen Position festgelegt ist, daß die durch den Norpol und Südpol führende Linie (7) in bezug auf die Drehachse (4) des Ankers (1) radial verläuft, wobei der Dauermagnet derart ausgebildet ist, daß dessen Polzonen (23, 24) in besug auf die Achse (4) symmetrisch angeordnet sind;
- einen ein Befestigungseinrichtung (9) aufweisenden Stator (8);
- eine Einrichtung für den Anschluß des Befestigungseinrichtung (9) in einer solchen Position festgelegt ist, daß dessen Nord- und Südpol in bezug auf die Drehachse (4) des Ankers (1) und zugleich in der Drehebene der Pole des Dauermagnets (6) in bezug auf die Achse (4) des Ankers (1) merklich symmetrisch angeordnet sind;
- eine Enrichtung für den Anschluß des Elektromagnets (10) an eine Gleichstromquelle, wobei die Versorgung zeitweise erfolgen kann und die Polarität umkehrbar ist;
dadurch gekennziechnet, daß in der Drehebene des Dauermagnets (6) jede seiner Polzonen (23, 24) eine Kontur (21, 22) aufweist, die einen ersten, auf einer Seite der durch die Pole des Magnets (6) verlaufenden Linie (7) befindlichen Zonenabschnitt (23a, 24a) und einen auf der anderen Seite der Linie (7) befindlichen zweiten Zonenabschnitt (23b, 24b) begrenzt, wobei die Kontur des ersten Abschnitts (23a, 24a) von der Achse (4) des Ankers (1) weiter entfernt ist als die Kontur des zweiten Abschnitts (23b, 24b).

2. Bistabiles Element (1, 8), welches durch magnetische Mittel (10) betätigbar und Bestandteil einer Anzeigeeinheit (2, 30, 31) ist, mit
- einem Anker (1), der aus einem Körper (2) gebildet ist, auf dessen Außenfläche zwei einander gegenüberliegende Flächen (2a, 2b) begrenzt sind, die Anzeigen (3a, 3b) aufweisen, deren eine sich von der anderen unterscheidet;
einem Dauermagnet (6), der sich zusammen mit dem Körper (2) des Ankers (1) dreht, an welchem er in einer solchen Position festgelegt ist, daß die durch seinen Norpol und Südpol führende Linie (7) in bezug auf die Drehachse (4) des Ankers (1) radial verläuft;
- einem eine Befestigungseinrichtung (9) aufweisenden Stator (8);
- einem Elektromagnet (10), der an der Befestigungseinrichtung (9) in einer solchen Position festgelegt ist, daß dessen Nord- und Südpol in bezug auf die Drehachse (4) des Ankers (1) und zugleich in der Drehebene der Pole des Dauermagnets (6) in bezug auf die Drehachse (4) des Ankers merklich symmetrisch angeordnet sind;
- einer Einrichtung für den Anschluß des Elektromagnets (10) an eine Gleichstromquelle, wobei die Versorgung zeitweise erfolgen kann und die Polarität umkehrbar ist; gekennzeichnet durch einen Dauermagnet (6) nach Anspruch 1.

3. Bistabiles Element nach Anspruch 1, dadurch gekennzeichnet, daß die Befestigungseinrichtung (9) in bezug auf die fiktive Verlängerung der Drehachse (4) als radiale Platte ausgebildet ist, die an das Vorspringende Ende
des Körpers (2) des Ankers (1) angrenzt.

4. Bistabiles Element nach Anspruch 3, dadurch gekennzeichnet, daß die radiale Platte in einem Sockel (28) abschließt.

5. Anzeigeeinheit, gekennzeichnet durch zumindest ein bistabiles Element (1, 8) nach einem der Ansprüche 2 bis 4.

6. Anzeigeeinheit nach Anspruch 5, dadurch gekennzeichnet, daß diese an der Frontseite eine Abdeckung bzw. Blende (31) aufweist, die mit Ausschnitten (32) versehen ist, wovon jeder gegenüber dem Körper (2) eines bestimmten bistabilen Elements angeordnet ist.

7. Anzeigeeinheit nach Anspruch 6, dadurch gekennzeichnet, daß die Ausschnitte (32) der Blende sämtlich eine Form aufweisen, die auf der Fläche (2a, 2b) des Körpers (2) des Elements die Kontur der Anzeige begrenzt, die erscheinen soll.

## Claims

1. Permanent magnet (6) for a bistable element (1, 8) which may be actuated by magnetic means (10) and is a component of a data display unit (2, 30, 31), the said element comprising:
- a rotor (1) formed by a body (2) on the exterior of which two opposite faces (2₈, 2_{b}) are defined and bear markings (3₈, 3_{b}) which are different from one another;
-the permanent magnet (6) made rotationally rigid with the body (2) of this rotor (1) and to which it is fixed in a position such that the line (7) passing through its NORTH and 'SOUTH poles is radial with respect to the rotation shaft (4) of the rotor (1), the magnet having a form such that its polar zones (23, 24) are symmetrical with respect to the said shaft (4);
- a stator (8) comprising a support (9);
- an electromagnet (10) fixed to this support (9) in a position such that its NORTH and SOUTH poles are substantially disposed both symmetrically with respect to the rotation shaft (4) of the rotor (1) and in the plane of rotation of the poles of the permanent magnet (6) with respect to the shaft (4) of the rotor (1);
- a means for connecting the electromagnet (10) to a direct current source enabling a transient supply with reversible polarity, this magnet being characterized in that, in the plane of rotation of the permanent magnet (6), each of its polar zones (23, 24) has a contour (21, 22) which defines a first zone part (23₈, 24ₑ) located on one side of the line (7) passing through the poles of the magnet (6) and a second part (23_{b}, 24_{b}) located on the other side of this line (7), the contour of the first part (23₈, 24₈) being further from the shaft (4) of the rotor (1) than the contour of the second part (23_{b}, 2⁴_{b}).

2. Bistable element (1, 8) which may be actuated by magnetic means (10) and is a component of a data display unit (2, 30, 31), comprising:
- a rotor (1) formed by a body (2) on the exterior of which there are defined two opposite faces (2a, 2_{b}) which bear markings (3a, 3_{b}) which are different from one another;
- a permanent magnet (6) which is rotationally rigid with the body (2) of this rotor (1) and to which it is fixed in a position such that the line (7) passing through its NORTH and SOUTH poles is radial with respect to the rotation shaft (4) of the rotor (1);
- a stator (8) comprising a support (9);
- an electromagnet (10) fixed to this support (9) in a position such that its NORTH and SOUTH poles are substantially disposed both symmetrically with respect to the rotation shaft (4) of the rotor (1) and in the plane of rotation of the poles of the permanent magnet (6) with respect to the shaft (4) of the rotor;
- a means for connecting the electromagnet (10) to a direct current source enabling a transient supply with reversible polarity, characterized in that it comprises a permanent magnet (6) according to claim 1.

3. Bistable element according to claim 2, characterized in that the support (9) is formed by a plate which is radial with respect to the imaginary extension of the rotation shaft (4) and being adjacent the overhanging end of the body (2) of the rotor (1).

4. Bistable element according to claim 3, characterized in that the radial plate terminates in a base (28).

5. Data display unit, characterized in that it comprises at least one bistable element (1, 8) according to any one of claims 2 to 4.

6. Data display unit according to claim 5, characterized in that it comprises on its front face a mask (31) having cutouts (32), each of which is located opposite the body (2) of a separate bistable element.

7. Data display unit according to claim 6, characterized in that the cutouts (32) of the mask all have a shape defining, on the face (2ₐ, 2_{b}) of the body (2) of the element, the contour of the marking to be displayed there.
